# EUROPÄISCHE PATENTSCHRIFT

(11) **EP 0 890 687 B1**
(45) Veröffentlichungstag und Bekanntmachung des Hinweises auf die Patenterteilung: **06.08.2003**
(21) Anmeldenummer: 98111091.9
(22) Anmeldetag: 17.06.1998
(51) Int. Cl.: E04D 1/36, E04D 13/16, B21D 31/04

(54) **Verfahren zur Herstellung von First- und Gratabdichtungsstreifen**
Method of making a roof ridge strip
Procédé de fabrication d' un closoir de faitage

(30) Priorität: 10.07.1997 DE 19729504
(43) Veröffentlichungstag der Anmeldung: 13.01.1999
(73) Patentinhaber: Gehring, Manfred, Dr., 72250 Freudenstadt (DE)
(72) Erfinder: Gehring, Manfred, Dr., 72250 Freudenstadt (DE)
(74) Vertreter: Späth, Dieter, Dipl.-Ing.

(56) Entgegenhaltungen:
- DE-U- 29 501 242
- US-A- 2 250 593
- US-A- 4 523 448
- US-A- 4 886 711

## Beschreibung

Die Erfindung betrifft ein Verfahren zur Endlos-Herstellung von gewellten, metallischen First- und Gratabdichtungsstreifen, die einen auf der First- oder Gratlatte aufzulegenden Mittelstreifen, daran zu beiden Seiten anschließende, perforierte Lüftungsstreifen und daran anschließende Randstreifen aufweisen, indem ein Metallband von einer Haspel abgezogen und zwischen zwei sich quer zur Laufrichtung über wenigstens die Breite des Metallbandes erstreckende Formwalzen zum Einformen der Wellen hindurchgeführt wird und wobei ferner das Metallband im Bereich der Lüftungsstreifen mittels Vielfachwerkzeugen mit einer Vielzahl von Lüftungsöffnungen kleinen Querschnitts versehen sind.

First- und Gratabdichtungsstreifen der vorgenannten Art werden vor Ort in Rollenform verwendet. Vor Aufsetzen der Abdeckkappen der Dacheindeckung wird die Rolle mit dem Mittelstreifen auf die First- oder Gratlatten aufgelegt und entlang derselben abgerollt. Die an den Mittelstreifen beiderseits anschließenden Lüftungsstreifen dienen mit ihrer Perforation zur Belüftung des Dachraumes und sind mit ihren Randstreifen, die mit Kleberspuren versehen sind, an den Dachplatten befestigt. Damit wird einerseits eine ausreichende Abdichtung im Bereich des Firstes, andererseits aber auch eine ausreichende Belüftung möglich, wobei die Perforation konstruktiv so zu gestalten ist, daß Flugschnee und Wasser nicht in den Dachraum eindringen kann.

Anwendungstechnisch besonders vorteilhaft sind First- und Gratabdichtungsstreifen aus Metall, z.B. Aluminium, Kupfer, Zink, Blei oder dgl., die absolut witterungsbeständig sind und eine hohe Lebensdauer besitzen. Ferner haben sich solche Abdichtungsstreifen bewährt, die quer zu ihrer Längserstreckung gewellt oder plissiert sind. Um trotz der stabilisierenden Welle eine einwandfreie Auflage auf der Firstlatte zu gewährleisten und eine problemlose Anpassung an den Dachwinkel zu ermöglichen, sind beiderseits des Mittelstreifens Biegesicken eingeformt. Um bei unterschiedlicher Lattenbreite - sie ist mit 30 bzw. 50 mm genormt - gleiche Mittelstreifen verwenden zu können, sind an jeder Seite des Mittelstreifens zwei Biegesicken angeordnet, die untereinander einen entsprechenden Abstand aufweisen.

First- und Gratabdichtungsstreifen aus Metall werden bisher in der Weise hergestellt, daß das auf einer Haspel untergebrachte Metallband abgezogen und zunächst mittels zweier Gruppen von Stanzstempeln die Lüftungsöffnungen in den beiden Lüftungsstreifen ausgestanzt werden. Anschließend durchläuft das mit den Lüftungsöffnungen versehene Metallband ein Paar von Formwalzen, welche die Welle einformen. Danach werden entlang der Randstreifen Kleberspuren aufgebracht und diese anschließend von einem abziehbaren Streifenmaterial, z.B. einem Papierstreifen, abgedeckt. Schließlich wird das auf diese Weise konfektionierte Metallband auf einer Spule aufgewickelt.

Während das Einformen der Welle mit hoher Laufgeschwindigkeit des Bandes von 10 bis 12 m/min erfolgen kann, muß das Stanzen bei weit geringerer Laufgeschwindigkeit von 2 bis 3 m/min durchgeführt werden. Diese Laufgeschwindigkeit bestimmt somit die Leistung der Maschine. Aus diesem Grunde sind beide Verfahrensstufen auch schon getrennt worden, womit aber doppelte Rüst-, Arbeits- und Handlingszeiten anfallen, das Verfahren insgesamt also sehr kostenintensiv arbeitet.

Der Erfindung liegt die Aufgabe zugrunde, das eingangs genannte Verfahren leistungsmäßig weiterzuentwickeln und eine Vorrichtung vorzuschlagen, die mit wesentlich höherer Leistung als die bekannte Vorrichtung arbeitet.

Die Aufgabe wird in verfahrenstechnischer Hinsicht dadurch gelöst, daß in Laufrichtung des Metallbandes nach dem Einformen der Welle die Lüftungsöffnungen durch spanende Bearbeitung der Wellenberge insbesondere mittels umlaufender Schneidwerkzeuge wie Sägen oder Fräsern hergestellt werden.

Es sind heute eine Vielzahl scheibenförmiger Schneidwerkzeuge bekannt, die mit hohen Drehzahlen bei hoher Standzeit arbeiten. Solche Schneidwerkzeuge ermöglichen - in Verbindung mit der Maßnahme, die Lüftungsöffnungen im Bereich der Wellenberge im Durchlaufverfahren zu erzeugen, eine hohe Arbeitsgeschwindigkeit, die annähernd im Bereich der Arbeitsgeschwindigkeit beim plastischen Umformen mittels der Formwalzen liegt. Gegenüber dem herkömmlichen Verfahren kann die Leistung wenigstens verdreifacht werden. Dadurch ergibt sich eine Senkung der Herstellkosten und gegenüber der getrennten Arbeitsweise eine Reduzierung der Rüst-, Arbeits- und Handlingszeiten. Die gesamte Herstellung geschieht in einem einzigen Durchlauf vom Rohmaterial zum Endprodukt. Ferner wird die Funktionssicherheit gegenüber dem Stanzen mit den stark beanspruchten und deshalb häufig ausfallenden Stanzstempeln erheblich erhöht. Die Ausfallzeiten reduzieren sich um ca. 90 %.

Durch die spanende Bearbeitung werden die Lüftungsöffnungen in Form von Schlitzen ausgebildet. Diese Formgebung gestattet die Ausbildung relativ großer Querschnitte zur Erfüllung der Dachbelüftungsvorschriften gemäß DIN 4108, Abs. 3, bei gleichwohl schmaler Schlitzbreite, was für die Dichtheit gegen Flugschnee und Schlagregen (Oberflächenspannung) bedeutsam ist.

Die Lüftungslöcher können durch spanende Gleichlauf-Bearbeitung oder auch durch Gegenlauf-Bearbeitung hergestellt werden. Vorzugsweise werden die Lüftungslöcher durch eine Gegenlauf-Bearbeitung und nachfolgend oder zuvor durch eine Gleichlauf-Bearbeitung hergestellt.

In weiterhin bevorzugter Ausführung werden die Lüftungslöcher durch parallele Sägeschnitte erzeugt.

Zur Lösung der Aufgabe in vorrichtungstechnischer Hinsicht geht die Erfindung von einer bekannten Vorrichtung aus, die aus einer Einrichtung zum Zuführen eines Metallbandes, beispielsweise einer Haspel mit dem aufgespulten Metallband, und einem in Laufrichtung dahinter angeordneten Paar von miteinander kämmenden Formwalzen zum Einformen der Wellen sowie mit wenigstens zwei Gruppen von Vielfachwerkzeugen zur spanenden Erzeugung der Lüftungsöffnungen besteht.

Diese bekannte Vorrichtung wird erfindungsgemäß dadurch weitergebildet, daß die beiden Gruppen von Vielfachwerkzeugen in Laufrichtung hinter den Formwalzen angeordnet sind und aus umlaufenden Schneidwerkzeugsätzen bestehen, die bezüglich des zulaufenden, gewellten Bandes in einer solchen Höhe angeordnet sind, daß sie an den Wellenbergen ein oder mehr Späne mit einer Dicke abtragen, die zumindest wenig größer als die Bandstärke ist.

Die erfindungsgemäße Vorrichtung arbeitet also im Durchlaufverfahren mit einer Formstation mit den Formwalzen und einer Bearbeitungsstation mit den spanabhebenden Schneidwerkzeugen. Die einzelnen Schneidwerkzeuge des Werkzeugsatzes erzeugen jeweils einen Schnitt an den Wellenbergen, wobei die Schnittiefe größer ist als die Bandstärke, so daß eine Öffnung entsteht. Deren Breite wird durch die Breite der Schneidwerkzeuge bestimmt, während deren Länge von der Zustellung bzw. der Eintauchtiefe in die Wellenberge abhängt.

Es ist eine Wellenhöhe des Metallbandes zwischen beispielsweise 1,5 und 5 mm vorgesehen. Von der Wellenhöhe hängt die mögliche Streckbarkeit des Metallbandes in Längsrichtung, also die Anpaßbarkeit an Dachziegel, ab. Für stark gewellte Dachziegel ist eine größere Wellenhöhe des Metallbandes von beispielsweise 5 mm notwendig, bei schwach gewellten Dachziegeln kann eine Wellenhöhe des Metallbandes von beispielsweise bereits 1,5 mm ausreichen, ein guter Zwischenwert dürft eine Wellenhöhe des Metallbandes von 3 mm sein.

Vorzugsweise sind die umlaufenden Schneidwerkzeuge bezüglich des zulaufenden, gewellten Bandes so weit zustellbar, daß im Bereich der Wellenberge sich in Laufrichtung erstreckende schlitzartige Lüftungsöffnungen entstehen. Die Schlitzlänge wird dabei ausschließlich durch die Zustellung der Schneidwerkzeuge bestimmt, die sich gegebenenfalls auch variieren läßt.

Die Schneidräder können als Kreissägeblätter, Scheibenfräser oder als Räumräder ausgebildet sein. Die Auswahl richtet sich unter anderem nach der gewünschten Arbeitsgeschwindigkeit, Stanzzeit und dem zu verarbeitenden Metallwerkstoff.

In weiterhin bevorzugter Ausführung sind zwei Gruppen von umlaufenden Schneidwerkzeugen in Laufrichtung hintereinander angeordnet, von denen eine im Gleichlauf, die andere im Gegenlauf arbeitet (wobei mit Vorteil zunächst die Gegenlaufbearbeitung und anschließend die Gleichlaufbearbeitung stattfindet) .

Bei dieser bevorzugten Ausführung ist sichergestellt, daß eventuell stehenbleibende Grate aus der ersten Bearbeitungsstufe in der zweiten Bearbeitungsstufe abgenommen werden, so daß die Lüftungsöffnungen weitgehend gratfrei sind und dadurch eine optimale Durchströmung sichergestellt ist.

Zweckmäßigerweise sind die beiden quer zur Laufrichtung nebeneinander angeordneten Gruppen von Schneidwerkzeugen auf einer gemeinsamen Antriebswelle angeordnet, wobei diese Antriebswelle mit derjenigen der zweiten Gruppe über einen Umkehrantrieb drehzahlsynchron angetrieben sein kann.

In weiterhin bevorzugter Ausführung ist vorgesehen, daß wenigstens der in Laufrichtung ersten Gruppe der Schneidwerkzeuge auf der gegenüberliegenden Seite des Metallbandes eine Gegendruckwalze zugeordnet ist, die das Metallband im Bereich zwischen den Schneidwerkzeugen abstützt. Diese Gegendruckwalze kann beispielsweise auf ihrem Umfang gegenüber den Schneidwerkzeugen Rillen aufweisen.

Durch diese Ausbildung wird das Metallband trotz der Schwächung im Bereich der Lüftungsöffnungen ausreichend abgestützt, um einerseits ein Ausweichen gegen den Schneiddruck, andererseits die Wellenform einwandfrei zu erhalten.

Die Gegendruckwalze, die gegebenenfalls auch zweigeteilt ausgebildet und je einer der Schneidwerkzeug-Gruppen zugeordnet ist, kann auch als Transportwalze dienen. Sie ist dann vorteilhafterweise mit den Formwalzen synchron angetrieben, während die Schneidwerkzeuge zumindest der ersten Gruppe mit höherer Drehzahl angetrieben sind.

In zweckmäßiger Ausführung besteht jede Gruppe aus zehn bis achtzehn Schneidwerkzeugen, so daß jeder Lüftungsstreifen mit zehn bis achtzehn parallelen Reihen von Lüftungsschlitzen versehen wird.

Die Schneidenbreite der Schneidwerkzeuge liegt vorzugsweise zwischen 0,5 und 1,5 mm, die wiederum die Schlitzbreite bestimmt.

Die Schlitzlänge läßt sich dadurch einstellen, daß die Schneidwerkzeuge bezüglich des Metallbandes so weit zustellbar sind, daß die erzeugten Lüftungsschlitze eine Länge von 1,0 bis 4,5 mm aufweisen.

Bei der erfindungsgemäßen Vorrichtung ist ferner vorgesehen, daß wenigstens eine der Formwalzen an den Übergängen des Mittelstreifens zu den beiden Lüftungsstreifen Sickenprofile zum Einbringen von wenigstens zwei längs laufenden Biegesicken aufweist, wobei die Formwalze zu beiden Seiten des Mittelstreifens vorzugsweise wenigstens zwei auf Abstand angeordnete Sickenprofile aufweist. in weiterhin vorteilhafter Ausführung sind die Formwalzen auswechselbar auf der Antriebswelle angeordnet, so daß sie bei Verschleiß ausgetauscht oder auch gegen Formwalzen mit anderem Profil ausgewechselt werden können.

Die Schneidwerkzeugsätze bestehen vorzugsweise aus satzweise angeordneten Werkzeugscheiben, die einzeln oder in Gruppen auf ihrer Antriebswelle auswechselbar angeordnet sind. Somit können einzelne Werkzeugscheiben bei Verschleiß ausgetauscht oder der gesamte Werkzeugscheibensatz gegen einen Satz anderer Arbeitsbreite ausgewechselt werden.

Schließlich kann auch die Gegendruckwalze auf ihrer Antriebswelle auswechselbar und gegen Gegendruckwalzen mit anderem Abstand der Umfangsrillen austauschbar sein.

Nachstehend ist die Erfindung anhand eines in der Zeichnung wiedergegebenen Ausführungsbeispiels beschrieben. In der Zeichnung zeigen:
Fig. 1 eine schematische perspektivische Draufsicht auf die wesentlichen Bauteile der Vorrichtung.
Fig. 2 eine Detail-Seitenansicht der Schneidwerkzeug-Gruppen;
Fig. 3 einen Schnitt A-A' und
Fig. 4 einen Schnitt C-C'.

Die Vorrichtung gemäß Fig. 1 weist eine nicht gezeigte Haspel auf, von der das Metallband 1 kontinuierlich abläuft. Das Metallband ist an seinen Längsrändern mittels Schuhen 23, 23' geführt, die auf einer Stellspindel 24 zur Variation der Bandbreite gelagert sind. Solche Führungsschuhe können entlang der Laufrichtung des Band an mehreren Stellen angeordnet sein. Aus dem zulaufenden Metallband 1 wird ein Firstund Gratabdichtungsstreifen l'hergestellt, der quer zu seiner Längserstreckung mit einem Wellenprofil 11 versehen ist. Er weist einen Mittelstreifen 7 zur Auflage auf der Firstlatte auf. Beiderseits des Mittelstreifens 7 sind mit Abstand voneinander zwei Biegesicken 3, 4 bzw. 3', 4' angeordnet, die zwischen sich einen Toleranzbereich 8, 8' belassen, um eine Anpassung an unterschiedlich breite Firstlatten zu ermöglichen. Eine der beiden Biegesicken dient dann zum Abknicken des Streifens entsprechend der Dachneigung. An die Biegesicken nach außen schließen sich Lüftungsstreifen 10, 10' mit Lüftungsöffnungen 12, 12' an, die im Bereich der Wellenberge der Wellen 11 angeordnet sind.

Das zulaufende Metallband 1 gelangt zunächst zwischen zwei Formwalzen 2, 2', die synchron umlaufen und zugleich als Transportwalzen dienen. Sie weisen auf ihrem Mantel ein achsparalleles, zahnradartiges Profil auf, mittels dessen die Wellen 11 in das Metallblech eingeformt werden. Beiderseits des Mittelsstreifens 7 weisen die Formwalzen 2, 2' Sickenprofile 5, 6 bzw. 5', 6' auf, welche die Biegesicken 3, 4 bzw. 3', 4' einformen.

In Laufrichtung hinter den Formwalzen 2, 2' sind- beim gezeigten Ausführungsbeispiel unterhalb des gewellten Metallbandes - zwei Gruppen von umlaufenden Schneidwerkzeugen 15, 15' auf einer gemeinsamen Antriebswelle 14 angeordnet, die die Lüftungsöffnungen 12' in Form von Schlitzen durch spanende Bearbeitung erzeugen. Die Schneidwerkzeuge greifen dabei nur im Bereich der Wellenberge an, wobei sich die Schlitzlänge durch den Zustellweg der Schneidwerkzeuge 15, 15' variieren läßt. Die Breite der Lüftungsschlitze 12 wird durch die Breite des einzelnen Schneidwerkzeugs bestimmt.

In Laufrichtung hinter der ersten Gruppe der Schneidwerkzeuge 15, 15' sitzen auf einer Antriebswelle 16 zwei weitere Gruppen von Schneidwerkzeugen 17, 17'. Zumindest der ersten Gruppe von Schneidwerkzeugen 15, 15' ist eine Gegendruckwalze 27 zugeordnet, deren Profil 28 (Fig. 4) im wesentlichen demjenigen der Formwalzen 2, 2' entspricht und die synchron mit den Formwalzen angetrieben ist. Mit diesem Profil werden die Wellenberge zwischen den Schneidwerkzeugen abgestützt. Im Bereich der Schneidwerkzeuge selbst ist die Gegendruckwalze 27 entweder mit einer verkürzten Profilhöhe 29 (Fig. 3) oder Umfangsrillen versehen, in die die Schneidwerkzeuge 15, 15' eingreifen können.

Die scheibenförmigen Werkzeuge 15, 15' bzw. 17, 17' der beiden Gruppen von Schneidwerkzeugsätzen können als Kreissägeblätter, Scheibenfräser oder Räumscheiben ausgebildet sein. Wie Fig. 2 zeigt, arbeiten die Schneidwerk zeuge 15, 15' der ersten Gruppe im Gegenlauf, indem deren Antriebswelle 14 gegen die Laufrichtung des Metallbandes umläuft, während die Schneidwerkzeuge 17, 17' der beiden dahinter angeordneten Gruppen im Gleichlauf arbeiten. Auf diese Weise werden die sich bei der Bearbeitung durch die erste Gruppe bildenden Grate 13 von der zweiten Gruppe von Schneidwerkzeugen abgenommen, so daß gratfreie, schlitzartige Lüftungsöffnungen 12, 12' erhalten werden. In Laufrichtung hinter den Schneidwerkzeug-Gruppen 15, 15' bzw. 17, 17' sind oberhalb des Metallbandes und nahe den Längsrändern desselben Kassetten 18, 18' zur Aufnahme eines flüssigen Klebers angeordnet. Der Kleber wird aus den Kassetten in Form je einer Klebespur 20, 21 abgegeben.

In Laufrichtung hinter den Kassetten 18, 18' sind Abdeckstreifen 21, 21' auf einer Spule untergebracht, die in Laufrichtung abgezogen und mittels Druckrollen 22, 22' auf die Klebespur aufgedrückt werden. Der auf diese Weise erhaltene Endlosstreifen 1' wird auf einer nicht gezeigten Spule aufgewickelt, von der der Dichtungsstreifen in Rollen gewünschter Länge abgezogen werden kann.

## Patentansprüche

1. Verfahren zur Endlos-Herstellung von gewellten, metallischen First- und Gratabdichtungsstreifen, die einen auf der First- oder Gratlatte aufzulegenden Mittelstreifen (7), daran zu beiden Seiten anschließende, perforierte Lüftungsstreifen (10,10') und daran anschließende Randstreifen aufweisen, indem ein Metallband (1) zwischen zwei sich quer zur Laufrichtung über wenigstens die Breite des Metallbandes erstreckende Formwalzen (2,2') zum Einformen von Wellen hindurchgeführt wird und wobei ferner das Metallband im Bereich der Lüftungsstreifen mittels Vielfachwerkzeugen mit einer Vielzahl von Lüftungsöffnungen (12,12') kleinen Querschnitts versehen wird, **dadurch gekennzeichnet, daß** in Laufrichtung des Metallbandes nach dem Einformen der Wellen (11) die Lüftungsöffnungen (12, 12') durch spanende Bearbeitung der Wellenberge mittels umlaufender Spanwerkzeuge (15, 15') hergestellt werden.

2. Verfahren nach Anspruch 1, **dadurch gekennzeichnet, daß** die Lüftungslöcher (12, 12') durch eine Gegenlauf-Bearbeitung und durch eine Gleichlauf-Bearbeitung hergestellt werden.

3. Verfahren nach Anspruch 1 oder 2, **dadurch gekennzeichnet, daß** die Lüftungslöcher (12, 12') durch parallele Sägeschnitte erzeugt werden.

4. Vorrichtung zur Endlos-Herstellung von gewellten, metallischen First- und Gratabdichtungsstreifen, die einen auf der First- oder Gratlatte aufzulegenden Mittelstreifen (7), daran zu beiden Seiten anschließende, perforierte Lüftungsstreifen (10,10') und daran anschließende Randstreifen aufweisen, bestehend aus einer Einrichtung zum Zuführen eines Metallbandes (1) zu einem in Laufrichtung des Metallbandes dahinter angeordneten Paar von miteinander kämmenden Formwalzen (2, 2') zum Einformen der Wellen sowie mit wenigstens zwei Gruppen von Vielfachwerkzeugen zur Erzeugung der Lüftungsöffnungen (12,12'), **dadurch gekennzeichnet, daß** die beiden Gruppen von Vielfachwerkzeugen in Laufrichtung des Metallbandes hinter den Formwalzen (2, 2') angeordnet sind und aus umlaufenden Span- oder Schneidwerkzeugsätzen (15, 15') bestehen, die bezüglich des zulaufenden, gewellten Bandes in einer solchen Höhe angeordnet sind, daß sie an den Wellenbergen einen Span mit einer Dicke abtragen, die zumindest etwas größer als die Bandstärke ist.

5. Vorrichtung nach Anspruch 4, **dadurch gekennzeichnet, daß** die umlaufenden Schneidwerkzeuge (15, 15') bezüglich des zulaufenden, gewellten Bandes so weit zustellbar sind, daß im Bereich der Wellenberge sich in Laufrichtung erstreckende, schlitzartige Lüftungsöffnungen (12, 12') entstehen.

6. Vorrichtung nach Anspruch 4 oder 5, **dadurch gekennzeichnet, daß** die Schneidwerkzeuge (15, 15') als Kreissägeblätter ausgebildet sind.

7. Vorrichtung nach Anspruch 4 oder 5, **dadurch gekennzeichnet, daß** die Schneidwerkzeuge (15, 15') als Scheibenfräser ausgebildet sind.

8. Vorrichtung nach Anspruch 4 oder 5, **dadurch gekennzeichnet, daß** die Schneidwerkzeuge (15, 15') als Räumräder ausgebildet sind.

9. Vorrichtung nach einem der Ansprüche 4 bis 8, **dadurch gekennzeichnet, daß** zwei Gruppen von umlaufenden Schneidwerkzeugen (15, 15'; 17, 17') in Laufrichtung hintereinander angeordnet sind, von denen eine im Gegenlauf, die andere im Gleichlauf arbeitet.

10. Vorrichtung nach Anspruch 9, **dadurch gekennzeichnet, daß** die in Laufrichtung des Metallbandes erste Gruppe von Schneidwerkzeugen (15, 15') im Gegenlauf, die zweite Gruppe (17, 17') im Gleichlauf arbeitet.

11. Vorrichtung nach einem der Ansprüche 4 bis 10, **dadurch gekennzeichnet, daß** die beiden quer zur Laufrichtung nebeneinander angeordneten Gruppen von Schneidwerkzeugen (15, 15') auf einer gemeinsamen Antriebswelle (14) sitzen.

12. Vorrichtung nach einem der Ansprüche 4 bis 11, **dadurch gekennzeichnet, daß** wenigstens einer Gruppe von Span- oder Schneidwerkzeugen (15, 15') auf der gegenüberliegenden Seite des Metallbandes (I) eine Gegendruckwalze (27) zugeordnet ist, die das Metallband im Bereich zwischen den Span- oder Schneidwerkzeugen (15, 15') abstützt.

13. Vorrichtung nach Anspruch 12, **dadurch gekennzeichnet, daß** die Gegendruckwalze (27) auf ihrem Umfang gegenüber den Schneidwerkzeugen (15, 15') an diese angepaßte Rillen (29) aufweist.

14. Vorrichtung nach einem der Ansprüche 4 bis 13, **dadurch gekennzeichnet, daß** die Gegendruckwalze (27) und die Formwalzen (2, 2') synchron angetrieben sind.

15. Vorrichtung nach einem der Ansprüche 4 bis 14, **dadurch gekennzeichnet, daß** die Schneidwerkzeuge (15, 15') zumindest der ersten Gruppe mit höherer Drehzahl angetrieben sind als die Formwalzen (2, 2') und die Gegendruckwalze (27).

16. Vorrichtung nach einem der Ansprüche 4 bis 15, **dadurch gekennzeichnet, daß** wenigstens eine (2) der Formwalzen (2, 2') an den Übergängen des Mittelstreifens (7) zu den beiden Lüftungsstreifen (10, 10') Sickenprofile (5, 5') zum Einbringen von wenigstens zwei längslaufenden Biegesicken (3, 4, 3', 4') aufweist.

17. Vorrichtung nach Anspruch 16, **dadurch gekennzeichnet, daß** die Formwalze (2) zu beiden Seiten des Mittelstreifens (7) wenigstens zwei auf Abstand angeordnete Sickenprofile (5, 5'; 6, 6') aufweist.

## Claims

1. Method of endlessly producing corrugated, metallic ridge and arris sealing strips, which include a central strip (7) to be placed on the ridge or arris batten, perforated ventilation strips (10, 10') communicating with said central strip on both sides, and edge strips communicating with said ventilation strips, wherein a metal strip (1) is conducted between two shaping rollers (2, 2'), which extend transversely relative to the direction of travel over at least the width of the metal strip, for forming corrugations, and wherein also the metal strip is provided with a plurality of ventilation openings (12, 12') of small cross-section by means of multi-purpose tools in the region of the ventilation strips, **characterised in that**, when viewed with respect to the direction of travel of the metal strip after the formation of the corrugations (11), the ventilation openings (12, 12') are produced by machining the corrugation peaks by means of rotatable metal-cutting tools (15, 15').

2. Method according to claim 1, **characterised in that** the ventilation holes (12, 12') are produced by a contrarotating operation and by a synchronising operation.

3. Method according to claim 1 or 2, **characterised in that** the ventilation holes (12, 12') are produced by parallel saw cuts.

4. Apparatus for the endless production of corrugated, metallic ridge and arris sealing strips, which include a central strip (7) to be placed on the ridge or arris batten, perforated ventilation strips (10, 10') communicating with said central strip on both sides, and edge strips communicating therewith, said apparatus comprising a means for supplying a metal strip (1) to a pair of intermeshing shaping rollers (2, 2'), which are disposed behind said metal strip when viewed with respect to the direction of travel of the metal strip, for forming the corrugations, as well as having at least two groups of multi-purpose tools for producing the ventilation openings (12, 12'), **characterised in that** the two groups of multi-purpose tools are disposed behind the shaping rollers (2, 2'), when viewed with respect to the direction of travel of the metal strip, and comprise sets of metal-cutting or cutting tools (15, 15') which, with respect to the corrugated strip being introduced, are disposed at such a height that, at the corrugation peaks, they remove a chip having a thickness which is at least somewhat greater than the thickness of the strip.

5. Apparatus according to claim 4, **characterised in that**, with respect to the corrugated strip being introduced, the rotatable cutting tools (15, 15') can be advanced to such an extent that slot-like ventilation openings (12, 12'), which extend in the direction of travel, are produced in the region of the corrugation peaks.

6. Apparatus according to claim 4 or 5, **characterised in that** the cutting tools (15, 15') are in the form of circular saw blades.

7. Apparatus according to claim 4 or 5, **characterised in that** the cutting tools (15, 15') are in the form of side-milling cutters.

8. Apparatus according to claim 4 or 5, **characterised in that** the cutting tools (15, 15') are in the form of broaching wheels.

9. Apparatus according to one of claims 4 to 8, **characterised in that** two groups of rotatable cutting tools (15, 15'; 17, 17') are disposed one behind the other when viewed with respect to the direction of travel, one group operating in the opposite direction, and the other group operating in the same direction.

10. Apparatus according to claim 9, **characterised in that** the first group of cutting tools (15, 15'), when viewed with respect to the direction of travel of the metal strip, operates in the opposite direction, and the second group (17, 17') operates in the same direction.

11. Apparatus according to one of claims 4 to 10, **characterised in that** the two groups of cutting tools (15, 15'), which are disposed adjacent each other transversely relative to the direction of travel, are situated on a common drive shaft (14).

12. Apparatus according to one of claims 4 to 11, **characterised in that** at least one group of metal-cutting or cutting tools (15, 15') on the oppositely situated side of the metal strip (1) has associated therewith a counterpressure roller (27) which supports the metal strip in the region between the metal-cutting or cutting tools (15, 15').

13. Apparatus according to claim 12, **characterised in that** the counterpressure roller (27) has, on its periphery relative to the cutting tools (15, 15'), grooves (29) which are adapted to said tools.

14. Apparatus according to one of claims 4 to 13, **characterised in that** the counterpressure roller (27) and the shaping rollers (2, 2') are driven synchronously.

15. Apparatus according to one of claims 4 to 14, **characterised in that** the cutting tools (15, 15') of at least the first group are driven at a higher speed than the shaping rollers (2, 2') and the counterpressure roller (27).

16. Apparatus according to one of claims 4 to 15, **characterised in that** at least one (2) of the shaping rollers (2, 2') has bead profiles (5, 5') at the transitions between the central strip (7) and the two ventilation strips (10, 10') for the introduction of at least two longitudinally extending bending beads (3, 4, 3', 4').

17. Apparatus according to claim 16, **characterised in that** the shaping roller (2) has, on both sides of the central strip (7), at least two bead profiles (5, 5'; 6, 6') which are disposed with a spacing therebetween.

## Revendications

1. Procédé de fabrication en continu de closoirs ondulés, métalliques de faîtage et d'arête qui comportent une bande centrale (7) à poser sur la latte du faîtage ou de l'arête, des bandes de ventilation perforées (10, 10') adjacentes aux deux côtés et des bandes de bordure qui y sont raccordées, dans lequel une bande métallique (1) est guidé entre deux cylindres de façonnage (2, 2') s'étendant perpendiculairement au sens de la marche sur au moins la largeur de la bande métallique, pour former des ondulations et moyennant quoi la bande métallique est munie, en outre, au niveau des bandes de ventilation, de plusieurs ouvertures de ventilation (12, 12') de petite section réalisées à l'aide d'outils multiples, **caractérisé en ce que**, dans le sens de la marche de la bande métallique, les ouvertures de ventilation (12, 12') sont réalisées après la formation des ondulations (11) par un usinage avec enlèvement de copeaux sur les sommets des ondulations à l'aide d'outils d'usinage rotatifs (15, 15').

2. Procédé selon la revendication 1, **caractérisé en ce que** les trous de ventilation (12, 12') sont réalisés à l'aide d'un usinage en opposition et d'un usinage en sens direct.

3. Procédé selon la revendication 1 ou 2, **caractérisé en ce que** les trous de ventilation (12, 12') sont réalisés à l'aide de découpes de scie parallèles.

4. Dispositif de fabrication en continu de closoirs ondulés, métalliques de faîtage et d'arête qui comportent une bande centrale (7) à poser sur la latte du faîtage ou de l'arête, des bandes de ventilation perforées (10, 10') adjacentes aux deux côtés et des bandes de bordure qui y sont raccordées, constitué d'une installation amenant une bande métallique (1) vers une paire de cylindres de façonnage (2, 2') s'engrenant mutuellement, disposée en aval dans le sens de la marche, pour former les ondulations, et d'au moins deux groupes d'outils multiples permettant de réaliser les ouvertures de ventilation (12, 12'), **caractérisé en ce que** les deux groupes d'outils multiples sont disposés en aval des cylindres de façonnage (2, 2') dans le sens de la marche et sont constitués d'ensembles d'outils d'usinage par enlèvement de copeaux ou de coupe (15, 15') qui se trouvent, par rapport à la bande ondulée amenée, à une hauteur telle qu'ils enlèvent, au niveau des sommets des ondulations, un copeau d'une épaisseur au moins un peu supérieure à l'épaisseur de la bande.

5. Dispositif selon la revendication 4, **caractérisé en ce que** les outils de coupe rotatifs (15, 15') peuvent être réglés par rapport à la bande ondulée amenée, de telle sorte qu'au niveau des sommets des ondulations, des ouvertures de ventilation (12, 12') fendues dans le sens de la marche soient réalisées.

6. Dispositif selon la revendication 4 ou 5, **caractérisé en ce que** les outils de coupe (15, 15') sont conçus comme des lames de scie circulaire.

7. Dispositif selon la revendication 4 ou 5, **caractérisé en ce que** les outils de coupe (15, 15') sont conçus comme des fraises à disques.

8. Dispositif selon la revendication 4 ou 5, **caractérisé en ce que** les outils de coupe (15, 15') sont conçus comme des roues de brochage.

9. Dispositif selon l'une des revendications 4 à 8, **caractérisé en ce que** deux groupes d'outils de coupe rotatifs (15, 15' ; 17, 17') sont disposés l'un derrière l'autre dans le sens de la marche, l'un fonctionnant en opposition, l'autre dans le sens direct.

10. Dispositif selon la revendication 9, **caractérisé en ce que**, dans le sens de la marche de la bande métallique, le premier groupe d'outils de coupe (15, 15') fonctionne en opposition, le deuxième groupe (17, 17') fonctionne dans le sens direct.

11. Dispositif selon l'une des revendications 4 à 10, **caractérisé en ce que** les deux groupes d'outils de coupe (15, 15') disposés l'un à côté de l'autre perpendiculairement au sens de la marche se trouvent sur un arbre d'entraînement (14) commun.

12. Dispositif selon l'une des revendications 4 à 11, **caractérisé en ce qu'**au moins un cylindre de contre-pression (27), sur lequel s'appuie la bande métallique dans la zone entre les outils d'usinage ou de coupe (15, 15'), soit attribué à un groupe d'outils d'usinage ou de coupe (15, 15'), sur le côté opposé de la bande métallique (1).

13. Dispositif selon la revendication 12, **caractérisé en ce que** le cylindre de contre-pression (27) comporte, sur sa circonférence, des rainures (29) situées en face des outils de coupe (15, 15') et adaptées à ceux-ci.

14. Dispositif selon l'une des revendications 4 à 13, **caractérisé en ce que** le cylindre de contre-pression (27) et les cylindres de façonnage (2, 2') sont entraînés de manière synchrone.

15. Dispositif selon l'une des revendications 4 à 14, **caractérisé en ce que** les outils de coupe (15, 15'), au moins ceux du premier groupe, sont entraînés avec une vitesse de rotation supérieure à celle des cylindres de façonnage (2, 2') et du cylindre de contre-pression (27).

16. Dispositif selon l'une des revendications 4 à 15, **caractérisé en ce qu'**au moins un (2) des deux cylindres de façonnage (2, 2') comporte, au niveau des transitions entre la bande centrale (7) et les deux bandes de ventilation (10, 10'), des profils de moulure (5, 5') pour la réalisation d'au moins deux moulures cintrées longitudinales (3, 4, 3', 4').

17. Dispositif selon la revendication 16, **caractérisé en ce que** le cylindre de façonnage (2) comporte, des deux côtés de la bande centrale (7), au moins deux profils de moulure (5, 5' ; 6, 6') disposés à une certaine distance.
